# EUROPÄISCHE PATENTSCHRIFT

(11) **EP 0 662 543 B1**
(45) Veröffentlichungstag und Bekanntmachung des Hinweises auf die Patenterteilung: **12.08.1998**
(21) Anmeldenummer: 94114698.7
(22) Anmeldetag: 19.09.1994
(51) Int. Cl.: E01B 9/14, B61L 3/22

(54) **Verfahren und Vorrichtung zum Befestigen eines Linienleiters**
Method for fastening a track conductor and fastening device
Méthode et dispositif pour l'attache d'un câble de voie

(30) Priorität: 08.01.1994 DE 9400259 U
(43) Veröffentlichungstag der Anmeldung: 12.07.1995
(73) Patentinhaber: WALTER BAU-AKTIENGESELLSCHAFT, D-86153 Augsburg (DE)
(72) Erfinder: Gerlach, Rudolf, D-72517 Sigmaringendorf (DE); Walter, Ralf, Dr., D-86179 Augsburg (DE)
(74) Vertreter: Charrier, Rolf, Dipl.-Ing.

(56) Entgegenhaltungen:
- DE-U- 9 208 195
- DE-U- 9 400 259
- GB-A- 1 379 364
- BROWN BOVERI REVIEW, Bd. 67, Nr. 1, 1980 Seiten 80-82, BOGDAN 'continuous automatic train control system: the future security concept for rail traffic'

## Beschreibung

Die Erfindung betrifft ein Verfahren zum Befestigen eines Linienleiters nach dem Oberbegriff des Anspruches 1 und eine Vorrichtung zur Durchführung des Verfahrens.

Linienleiter bei Schienenbahnen gestatten sowohl Nachrichten vom Zug zu jedem Punkt der Strecke als auch in umgekehrter Richtung zu übertragen. Sie enden im Rechenwerk eines Streckengeräts, das die vom Zug empfangenen Daten in Signale umwandelt, die als Führerstandssignale oder als unmittelbare Steuer- und Regelbefehle auf den Zug übertragen werden. Linienleiter werden zwischen den Schienen eines Gleises z.B. auf dem Schienenfuß oder in Gleismitte oder seitlich des Gleises angeordnet.

Jeweils ist es notwendig, nachträglich bei den Schwellen Bohrungen für die Befestigungsvorrichtung für den Linienleiter anzubringen.

Aus Brown Boveri Review, Band 67, Nr. 1, 1980, Seiten 80 bis 82 ist ein zwischen den Schienen verlegter Linienleiter bekannt, der aus einem im Querschnitt etwa ovalem Polyurethankabel besteht, das den eigentlichen Leiter umhüllt und außen eine längsverlaufende hinterschnittene Nut aufweist, mit der das Kabel auf Köpfe von Stiften aufgesteckt wird, die in die Schwellen eingesetzt sind.

Es bestehen Vorschläge, die Schwellen eines schotterlosen Gleisoberbaus für Hochgeschwindigkeitsstrecken mittels Dübel gegen Querkräfte zu sichern, wozu die Schwellen mittig eine vertikale Durchgangsbohrung aufweisen. Es hat sich gezeigt, daß eine solche Schwellensicherung im Regelfall nur bei jeder dritten Schwelle erforderlich ist. Die Erfindung geht von der Erkenntnis aus, die Durchgangsbohrungen bei den nicht durch Dübel gesicherten Schwellen zur Befestigung des Linienleiters heranzuziehen.

Hierzu dienen die Merkmale des Anspruches 1. Vorteilhafte Ausgestaltungen einer Vorrichtung zur Durchführung des Verfahrens sind den Ansprüchen 2 bis 7 entnehmbar.

Ein Ausführungsbeispiel wird nachfolgend an Hand der Zeichnung näher erläutert. Diese zeigt
in Figur 1 einen vertikalen Querschnitt im Bereich der Schwellenmitte und
in Figur eine Draufsicht auf die Befestigungsvorrichtung.

Die Schwelle 1 weist mittig eine vertikale Durchgangsbohrung 2 kreisförmigen Querschnitts auf, welche für die Befestigung der Schwelle 1 im Untergrund mittels eines Dübels vorgesehen ist. In diese Durchgangsbohrung 2 ist oberseitig ein Kunststoffpfropfen 3 eingesetzt, der einen über die Schwellenoberkante 4 überstehenden Kopf 5 aufweist. Der Pfropfen 3 weist ein kreisringförmiges hohlzylindrisches Einsatzteil 6 auf, das an seiner Außenseite mit mehreren umlaufenden schräg nach oben weisenden Dichtlippen 7 versehen ist.

Der Kopf, der einstückig zum Einsatzteil 6 ist, weist an seiner Basis 8 einen kreisscheibenförmigen Querschnitt auf, von wo im Querschnitt der Kopf kreiskegelstumpfförmig ausgebildet ist. Quer zur Längsausdehnung der Schwelle ist dieser Kopf 5 mit einer Aufnahmenut 9 rechteckigen Querschnitts versehen, die nach oben hin offen ist, wobei die offene Seite von einer Schmalseite des rechteckigen Querschnitts gebildet wird. In diese Aufnahmenut 9 wird der Linienleiter eingesteckt, der dort durch Friktion mit den Seitenwänden gehalten wird.

## Patentansprüche

1. Verfahren zum Befestigen eines Linienleiters auf Spannbetonschwellen (1) von Schienenbahnen, bei dem die Spannbetonschwellen (1) jeweils mittig eine vertikale Durchgangsbohrung (2) aufweisen und in einen Teil dieser Durchgangsbohrungen (2) zur Schwellensicherung Dübel eingesetzt werden, **dadurch gekennzeichnet**, daß oberseitig in die Durchgangsbohrungen (2) von nicht durch Dübel gesicherten Schwellen (1) Linienleiterbefestigungskörper eingesetzt werden, die von einem Kunststoffpfropfen (3) gebildet werden, der einen über die Schwellenoberkante (4) überstehenden Kopf aufweist mit einer quer zur Schwelle verlaufenden Aufnahmenut (9) für den Linienleiter.

2. Vorrichtung zur Durchführung des Verfahrens nach Anspruch 1, **dadurch gekennzeichnet**, daß der Linienleiterbefestigungskörper ein Kunststoffpfropfen (3) ist, der einen über die Schwellenoberkante (4) überstehenden Kopf (5) aufweist mit einer quer zur Schwelle (1) verlaufenden Aufnahmenut (9) für den Linienleiter.

3. Vorrichtung nach Anspruch 2, **dadurch gekennzeichnet**, daß der Pfropfen (3) hohl ausgebildet ist und mehrere umlaufende Dichtlippen (7) an seiner Außenseite aufweist.

4. Vorrichtung nach Anspruch 3, **dadurch gekennzeichnet**, daß die Dichtlippen (7) schräg nach oben weisen.

5. Vorrichtung nach einem der Ansprüche 2 bis 4, **dadurch gekennzeichnet**, daß der Kopf (5) im Querschnitt kreiskegelstumpfförmig ausgebildet ist.

6. Vorrichtung nach einem der Ansprüche 2 bis 5, **dadurch gekennzeichnet**, daß die Aufnahmenut (9) im Querschnitt rechteckig ausgebildet ist.

7. Vorrichtung nach Anspruch 6, **dadurch gekennzeichnet**, daß die Aufnahmenut (9) oben offen ist und die offene Seite von einer Schmalseite des rechteckigen Querschnitts gebildet wird.

## Claims

1. A method of fastening a conductor rail to prestressed concrete railway sleepers, in which each prestressed concrete sleeper (1) exhibits a vertical hole (2) drilled through the centre of it, spikes being inserted in some of these holes (2) for securing the sleepers,
characterized in that
into the top of the drilled boles (2) in sleepers (1) which are not secured by spikes are inserted the bodies of conductor rail fasteners which are formed by a plastics plug (3) exhibiting a head (5) which stands up above the top edge (4) of the sleeper and has a groove (9) in it, running across the sleeper (1) to receive the conductor rail.

2. A device for performing the method as in Claim 1, characterized
in that the conductor rail fastener body is a plastics plug (3) exhibiting a head (5) which stands up above the top edge (4) of the sleeper and has a groove (9) in it, running across the sleeper (1) to receive the conductor rail.

3. A device as in Claim 2, characterized in that
the plug (3) is made hollow and exhibits a number of sealing lips (7) running round the outside of it.

4. A device as in Claim 3, characterized in that
the sealong lips (7) point upwards on a slant.

5. A device as in one of the Claims 2 to 4, characterized in that
in cross-section the head (5) is frustoconical.

6. A device as in one of the Claims 2 to 5, characterized in that
the receiver groove (9) is made rectangular in cross-section.

7. A device as in Claim 6, characterized in that
the receiver groove (9) is open at the top and the open side is formed by a narrow side of the rectangular cross-section.

## Revendications

1. Procédé de fixation d'un câble de voie sur des traverses en béton précontraint (1) de voies ferrées, selon lequel les traverses de béton précontraint (1) comportent chacune en leur milieu un trou traversant (2) vertical et des chevilles sont enfoncées dans une partie de ces trous traversants (2) en vue de la protection des traverses, caractérisé en ce que des corps de fixation de câble de voie sont enfoncés, du côté supérieur, dans les trous traversants (2) de traverses (1) non protégées par des chevilles, les corps de fixation de câble de voie étant formés d'un tampon (3) en matière plastique comportant une tête qui fait saillie au-dessus de la face supérieure (4) de la traverse et présente une rainure de logement (9) orientée transversalement par rapport à la traverse et destinée au câble de voie.

2. Dispositif de mise en oeuvre du procédé de la revendication 1, caractérisé en ce que le corps de fixation de câble de voie est un tampon (3) en matière plastique comportant une tête qui fait saillie au-dessus de la face supérieure (4) de la traverse et présente une rainure de logement (9) orientée transversalement par rapport à la traverse et destinée au câble de voie.

3. Dispositif suivant la revendication 2, caractérisé en ce que le tampon (3) est creux et comporte sur sa face extérieure plusieurs lèvres d'étanchéité (7) qui en font le tour.

4. Dispositif suivant la revendication 3, caractérisé en ce que les lèvres d'étanchéité (7) sont dirigées d'une manière inclinée vers le haut.

5. Dispositif suivant l'une des revendications 2 à 4, caractérisé en ce que la tête (5) est réalisée en coupe en forme de tronc de cône de révolution.

6. Dispositif suivant l'une des revendications 2 à 5, caractérisé en ce que la rainure de logement (9) est rectangulaire en coupe.

7. Dispositif suivant la revendication 6, caractérisé en ce que la rainure de logement (9) est ouverte à la partie supérieure et le côté supérieur est formé par un petit côté de la section rectangulaire.
